# EUROPÄISCHE PATENTSCHRIFT

(11) **EP 1 696 779 B1**
(45) Veröffentlichungstag und Bekanntmachung des Hinweises auf die Patenterteilung: **09.03.2016**
(21) Anmeldenummer: 04804723.7
(22) Anmeldetag: 08.12.2004
(51) Int. Cl.: A47L 15/00, A47L 15/44, A47L 15/42, A47L 15/46

(54) **GESCHIRRSPÜLMASCHINE ZUR NUTZUNG EINES KOMBIPRODUKTES UND ZUGEHÖRIGES VERFAHREN**
DISH WASHING MACHINE FOR USING A COMBINED PRODUCT AND ASSOCIATED METHOD
LAVE-VAISSELLE APPROPRIE POUR UTILISER UN PRODUIT COMBINE ET PROCEDE CORRESPONDANT

(30) Priorität: 16.12.2003 DE 10358971
(43) Veröffentlichungstag der Anmeldung: 06.09.2006
(73) Patentinhaber: BSH Hausgeräte GmbH, 81739 München (DE)
(72) Erfinder: REHM, Karl-Heinz, 89561 Trugenhofen (DE); ROSENBAUER, Michael, 86756 Reimlingen (DE)
(86) Internationale Anmeldenummer: PCT/EP2004/053339
(87) Internationale Veröffentlichungsnummer: WO 2005/058121

(56) Entgegenhaltungen:
- EP-A- 1 080 681
- EP-A2- 1 362 547
- DE-A1- 10 027 844
- DE-A1- 10 146 767
- DE-A1- 10 220 839

## Beschreibung

Die Erfindung betrifft eine Geschirrspülmaschine zur Verwendung eines Kombiproduktes und mit einer Enthärtungsanlage sowie mit wenigstens einem optimierten Spülprogramm als Kombifunktion für ein Kombiprodukt sowie ein zugehöriges Verfahren.

In Geschirrspülmaschinen werden als Zuschlagmittel verschiedene Stoffe, z. B. nichtionische Tenside (Netzmittel), Phosphate (Builder), Soda und Silikate (Alkaliträger), Perborat, Amylase, Protease (Enzyme) sowie Antischaummittel, Enthärtungsmittel, Duftstoffe, Farbstoffe, Sprengmittel und Coatings benötigt. Diese dienen insbesondere als Reinigung-, Entkalkungs- und Klarspülmittel. Diese Stoffe sind entsprechend ihrer Wirkung jeweils in den getrennten Reinigungs-, Entkalkungs- und Klarspülmitteln enthalten. Dabei werden im Allgemeinen die Reinigungsmittel und die Klarspülmittel getrennt zugegeben. Die Reinigungsmittel werden in Form von rieselfähigen Pulvern, zu Tabs komprimierten Pulvern, Gels oder Flüssigkeiten angeboten. Geschirrspülmaschinen verfügen normalerweise über eine Enthärtungsanlage, so dass üblicherweise Entkalkungsmittel nicht zugegeben werden müssen. Diese Reinigungs- und Klarspülmittel müssen getrennt zugegeben werden, wobei Klarspülmittel im Allgemeinen in Vorratsbehälters aufbewahrt sind, so dass diese nur in größeren Zeitabständen nachzufüllen sind und die Reinigungsmittel vor jedem Spülvorgang zugegeben werden müssen. Die Enthärtungsanlage muss, ähnlich wie das Klarspülmittel, in größeren Zeitabständen mit Regeneriersalz aufbereitet werden.

Um den Bedienungskomfort für Benutzer von Geschirrspülmaschinen zu erhöhen wurden sogenannte 3-in1-Kombiprodukte entwickelt, in denen neben Reinigungsmitteln auch Klarspül- und Entkalkungsmittel enthalten sind. In 2-in-1-Kombiproduten sind neben Reinigungsmitteln nur Klarspülmittel enthalten. Dies hat für den Benutzer den Vorteil, dass die Zugabe von Klarspülmitteln und das Regenerieren der Enthärtungsanlage mit einer Salzlösung durch den Benutzer bei 3-in-1-Kombiprodukten nicht erforderlich ist. Bei 2-in1-Kombiprodukten ist nur noch das Regenerieren der Enthärtungsanlage mit Salz erforderlich. Zur Verwendung von Kombiprodukten, d. h. 2-in-1-Kombiprodukte und 3-in-1-Kombiprodukte, läuft ein spezieller optimierter Programmablauf ab, der für einzelne Spülprogramme, z. B. Spülprogramme zur besonders intensiven Reinigung (z. B. Intensiv 70 bezeichnet), zur besonders sparsamen Reinigung (z. B. ECO 50 bezeichnet), zur besonders schonenden Reinigung (z. B. Sanft 40 bezeichnet) und zur besonders schnellen und zügigen Reinigung (z. B. Schnell bezeichnet) oder synonyme Bezeichnungen, unterschiedlich ausgerichtet ist.

Die Reinigungsprogramme in Geschirrspülmaschinen haben normalerweise die Teilprogrammschritte "Vorspülen", "Reinigen", "Zwischenspülen", "Klarspülen" und "Trocknen" mit unterschiedlicher Ausprägung der einzelnen Teilprogrammschritte. In Kombiprodukten sind neben Reinigungsmitteln auch Klarspülmittel enthalten. Das Kombiprodukt wird jedoch bereits im Teilprogrammschritt "Reinigen" zugegeben, wobei die Komponente Klarspülmittel des Kombiproduktes erst im Teilprogrammschritt "Klarspülen" benötigt wird. Bei getrennter Zugabe von Reinigungs- und Klarspülmittel ohne Verwendung von Kombiprodukten wird das Klarspülmittel erst in dem Teilprogrammschritt zugegeben, in dem es benötigt wird, nämlich beim "Klarspülen". Aus diesem Grund muss der spezielle optimierte Programmablauf zur Verwendung von Kombiprodukten dahingehend ausgelegt sein, dass noch ein Teil des im Kombiprodukt enthaltenen Klarspülmittels und gegebenenfalls Entkalkungsmittel, auch in den Teilprogrammschritt "Klarspülen" gelangt. Hierzu wird z. B. der Teilprogrammschritt "Zwischenspülen" weniger intensiv zur Laugenverschleppung ausgeführt. Des Weiteren kann zur Verbesserung der Trocknungsleistung auch die Temperatur beim "Klarspülen" erhöht werden oder bei Geschirrspülmaschinen mit einem Wasserbehälter, der wärmeleitend mit dem Spülbehälter verbunden ist zur Erzeugung einer gekühlten Kondensationsfläche am Spülbehälter während des Teilprogrammschrittes "Trocknen", der Wasserbehälter zusätzlich mit kühlem Rohwasser ausgetauscht wird, weil dieses zusätzliche Wasser beim weniger intensiven "Zwischenspülen" eingespart werden konnte, so dass insgesamt kein höherer Wasserverbrauch zu verzeichnen ist.

Die Aktivierung dieser speziellen optimierten Programmabläufe als Kombifunktion erfolgt entweder über eine Kombiprodukt-Taste an der Geschirrspülmaschine oder durch eine Automatikfunktion, welche automatisch bei Klarspülmangel oder bei der Erkennung eines Kombiproduktes mit Sensoren in der Spülflotte den speziellen optimierten Programmablauf wählt. Bei gedrückter Kombiprodukt-Taste oder automatischer Aktivierung wegen Klarspülmangel wird die Klarspülfunktion unterbunden und die Enthärtungsanlage abgeschaltet. Aufgrund der bloßen Verschleppung des im 3-in-1-Kombiprodukt enthaltenen Entkalkungsmittels, welches in Teilprogrammschritt "Reinigen" zugegeben wurde, in nachfolgende Teilprogrammschritt, insbesondere in den Teilprogrammschritt "Klarspülen", ist der Entkalkungsgrad bei derzeitigen 3-in-1-Kombiprodukten in Teilprogrammschritten, die dem Teilprogrammschritt "Reinigen" nachfolgen, nicht sehr groß. Aus diesem Grund können 3-in-1-Kombiprodukte bei großen Rohwasserhärten, z. B. ab ungefähr 22° dH, nicht mehr verwendet werden, weil ansonsten mit Kalkablagerungen, insbesondere auf dem Geschirr und Heizelementen, zu rechnen ist. 3-in-1-Kombiprodukte unterliegen auch Veränderungen, so dass diese beispielsweise ab anderen Härtgraden, z. B. im Bereich ab 15° bis 30° dH, nicht mehr verwendet werden können. Des Weiteren können 2-in-1-Kombiprodukte bei Geschirrspülmaschinen mit Kombiprodukt-Taste bei betätigter Kombiprodukt-Taste oder automatischer Aktivierung der Kombifunktion nicht sinnvoll eingesetzt werden, weil aufgrund des Abschaltens der Enthärtungsanlage und des Fehlens von Entkalkungsmitteln in 2-in-1-Kombiprodukten überhaupt keine Enthärtung durchgeführt wird. Bei der Verwendung eines 2-in-1-Kombiproduktes bei nicht aktivierter Kombifunktion ist jedoch das Trocknungsergebnis verschlechtert, weil aufgrund des nicht optimierten speziellen Programmablaufes z. B. nur eine sehr geringe Verschleppung des Klarspülmittels aus dem Teilprogrammschritt "Reinigen" in das "Klarspülen" erfolgt.

Aus der EP 1 362 547 A2 ist eine Geschirrspülmaschine und ein Verfahren zum Betreiben einer Geschirrspülmaschine bei Verwendung von einem Kombinationspräparat mit mehreren Wirkstoffen bekannt. Hierbei wird von Sensoren die Art des verwendeten Kombinationspräparats erfasst und das Spülprogramm entsprechend ausgerichtet. Nachteilig ist hierbei, dass bei eingeschalteter 3in1-Funktion die Anzeige für den Zeitpunkt des Regeneriervorganges für den Enthärter ausgeblendet oder abgeschaltet wird. Zwar ist es möglich, dass bei Verwendung eines Kombinationspräparates mit Enthärtungssubstanz nur eine Teilenthärtung durchgeführt wird, wobei dies nachteiligerweise mit einer aufwendigen individuellen Anpassung des Spülprogramms an ein Kombinationspräparat mit mehreren Wirkstoffen durchgeführt wird.

Aus der DE 102 20 839 A1 ist eine Geschirrspülmaschine mit mehreren programmgesteuerten, über mindestens ein Bedienelement anwählbaren Standard-Spülprogrammen, welche mindestens durch einen Wasserwechsel getrennte Programmabschnitte Reinigen und Klarspülen beinhalten, bekannt. Dabei ist während des Klarspülens über eine Dosiereinrichtung Klarspülmittel von einem Vorratsbehälter in den Spülraum zuführbar. Zur Veränderung des Programmablaufs von mindestens einem der Standard-Spülprogramme ist mindestens ein zusätzliches Bedienelement vorgesehen, wobei bei Betätigung im Programmabschnitt Klarspülen die Zufuhr von Klarspülmittel in den Spülraum ausgeblendet wird.

Aufgabe der vorliegenden Erfindung ist es daher, eine Geschirrspülmaschine und ein zugehöriges Verfahren bereitzustellen, welche es erlaubt, Kombiprodukte auch bei großen Rohwasserhärten mit guter und effektiver Trocknungsleistung einfach einzusetzen.

Diese Aufgabe wird durch die erfindungsgemäße Geschirrspülmaschine mit den Merkmalen gemäß Anspruch 1 und das zugehörige Verfahren gemäß Anspruch 5 gelöst. Vorteilhafte Weiterbildungen der Erfindung sind durch die Unteransprüche gekennzeichnet.

Die erfindungsgemäße Geschirrspülmaschine zur Verwendung eines 3-in-1-Kombiproduktes weist eine Enthärtungsanlage und wenigstens ein optimiertes Spülprogramm als Kombifunktion für ein 3-in-1-Kombiprodukt auf, wobei mit der Enthärtungsanlage zum Befüllen der Geschirrspülmaschine mit Rohwasser ein Teil des für die vorhandene Rohwasserhärte notwendigen Enthärtungsgrades bei Verwendung der Kombifunktion erbringbar ist, um 3-in-1-Kombiprodukte bei großen Rohwasserhärten einsetzen zu können.

Erfindungsgemäß ist die Kombifunktion zum Auswählen des optimierten Spülprogramms automatisch mit einem Füllstandssensor im Vorratsbehälter für den Klarspüler aktivierbar.

Zweckmäßigerweise ist der Teil der von der Enthärtungsanlage erbringbaren Enthärtungsgrad manuell durch den Benutzer vorgebbar, in dem z. B. die Enthärtungsanlage auf eine kleinere Stufe vom Benutzer einstellbar ist, als für die vorhandene Rohwasserhärte ohne 3-in-1-Kombiprodukt benötigt wird.

In einer ergänzenden Ausführungsform ist der Teil der von der Enthärtungsanlage erbringbare Enthärtungsgrad automatisch mit Hilfe von Daten über die Wasserhärte aus Sensoren durch eine vorzugsweise elektronische Steuerung regelbar.

In einer weiteren Ausführungsform stammen die Daten über die Wasserhärte z. B. aus einem vorzugsweise optischen Sensor in der Spülflotte oder einem Härtesensor in der Rohwasserzuleitung in Fließrichtung vor der Enthärtungsanlage.

In einem erfindungsgemäßen Verfahren zum Betreiben einer Geschirrspülmaschine mit einer Enthärtungsanlage und zur Verwendung eines 3-in-1-Kombiproduktes sowie zur Anwendung mit wenigstens einem optimierten Spülprogramm für ein 3-in-1-Kombiprodukt wird mit der Enthärtungsanlage zum Befüllen der Geschirrspülmaschine mit Rohwasser ein Teil des für die vorhandene Rohwasserhärte notwendige Enthärtungsgrad bei Anwendung des optimierten Spülprogrammes erbracht, um 3-in-1-Kombiprodukte bei großen Rohwasserhärten einsetzen zu können.

Erfindungsgemäß wird die Kombifunktion zum Auswählen des optimierten Spülprogramms automatisch mit einem Füllstandssensor im Vorratsbehälter für den Klarspüler aktiviert.

In einer weiteren Ausführungsform wird der Teil der von der Enthärtungsanlage erbrachte Enthärtungsgrad manuell durch den Benutzer vorgegeben, in dem z. B. die Enthärtungsanlage auf eine kleinere Stufe vom Benutzer eingestellt wird, als für die vorhandene Rohwasserhärte ohne 3-in-1-Kombiprodukt benötigt wird.

In einer anderen Ausgestaltung wird der Teil der von der Enthärtungsanlage erbrachte Enthärtungsgrad automatisch mit Hilfe von Daten über die Wasserhärte aus Sensoren durch eine vorzugsweise elektronische Steuerung geregelt.

Vorteilhafterweise stammen die Daten über die Wasserhärte z. B. aus einem vorzugsweise optischen Sensor in der Spülflotte oder einem Härtesensor in der Rohwasserzuleitung in Fließrichtung vor der Enthärtungsanlage.

Das Funktionsprinzip der vorliegenden Erfindung wird anhand eines Ausführungsbeispiels und durch Zeichnungen beispielhaft erläutert. Es zeigen:
- Fig. 1: eine perspektivische Ansicht einer erfindungsgemäßen Geschirrspülmaschine,
- Fig. 2: ein schematisiertes erfindungsgemäßes Ablaufschema für eine Geschirrspülmaschine mit elektronischer Steuerung,
- Fig. 3: ein schematisiertes erfindungsgemäßes Ablaufschema für eine Geschirrspülmaschine mit elektronischer Steuerung und Kalksensor im Spülbehälter und
- Fig. 4: ein schematisiertes erfindungsgemäßes Ablaufschema für eine Geschirrspülmaschine mit elektronischer Steuerung und Härtesensor in der Enthärtungsanlage.

In Fig. 1 ist eine erfindungsgemäße Geschirrspülmaschine 1 mit Bedienblende 2 dargestellt. Die Bedienblende verfügt vorzugsweise nicht über eine Kombiprodukt-Taste, weil die Kombifunktion, d. h. die Aktivierung des speziellen optimierten Programmablaufes automatisch durch einen Füllstandssensor im Vorratsbehälter für Klarspülmittel erkannt wird. Es ist jedoch auch möglich, dass diese Erkennung der Kombifunktion manuell mit einer Kombiprodukt-Taste durchgeführt wird.

Das erfindungsgemäße Prinzip, um 3-in-1-Kombiprodukte auch bei großen Rohwasserhärten, z. B. ab ungefähr 22° dH, einsetzten zu können, beseht darin, dass bei aktivierter Kombifunktion die Enthärtungsanlage nicht abgeschaltet ist, sondern die Enthärtungsanlage mit vermindertem Enthärtungsgrad betrieben wird. Dadurch wird der Härtegrad des Rohwassers mit großer Rohwasserhärte auf ein Niveau abgesenkt, welches es erlaubt, dass die im Kombiprodukt in allen Teilprogrammschritten wirksame Entkalkungsmittelmenge ausreicht, um gute Reinigungs- und Trocknungsergebnisse zu erzielen. Der Mangel des Enthärtungsgrades durch die 3-in-1-Kombiprodukte wird somit durch die Enthärtungsanlage ausgeglichen. Gleichzeitig läuft ein spezieller optimierter Programmablauf für Kombiprodukte ab, der vorzugsweise fest vorbestimmt ist und nicht aufwendig individuell angepasst wird.

In Fig. 2 ist ein schematisiertes erfindungsgemäßes Ablaufschema für eine Geschirrspülmaschine mit elektronischer Steuerung bei Verwendung eines 3-in-1-Kombiproduktes dargestellt. Geschirrspülmaschinen 1 verfügen über Einstellmittel, die z. B. an der Bedienblende 2 angebracht, um den Entkalkungsgrad der Enthärtungsanlage einzustellen, z. B. in Stufen von 0 bis 7, wobei 0 eine völlige Deaktivierung der Enthärtungsanlage bedeutet und 7 den maximale Entkalkungsgrad der Enthärtungsanlage aktiviert. Bei sehr weichem Wasser wird die Entkalkungsanlage z. B. auf Stufe 1 oder 2 gestellt. Für Wasser mit einem großen Härtegrad, z. B. von 22° dH bis 30° dH, wird z. B. die Stufe 6 vom Benutzer manuell eingestellt. Bei sehr hohen Härtegraden des Rohwassers, z. B. von 31° dH bis 50° dH, wird die Stufe 7 gewählt. Bei Rohwasserhärten bis 21° dH ist bei der Verwendung von 3-in-1-Kombiprodukten eine Aktivierung der Enthärtungsanlage nicht erforderlich, weil für Rohwasser mit diesen Härtegraden das im 3-in-1-Kombiprodukt enthaltene Enthärtungsmittel ausreicht. Bei großen Härtegraden von z. B. 22° dH bis 30° dH wird die Enthärtungsanlage niedriger eingestellt, z. B. statt Stufe 6 auf Stufe 4. Für sehr große Härtegrade wird beispielsweise statt der Stufe 7 die Stufe 6 gewählt. Darauffolgend wird mit einem Füllstandssensor im Vorratsbehälter für Klarspülmittel (nicht dargestellt) ermittelt, ob genügend Klarspülmittel vorhanden ist. Mit Hilfe dieser Daten wird bei fehlendem Klarspülmittel die Kombifunktion automatisch aktiviert.. Damit kann der Programmablauf mit dem speziellen optimierten Programmablauf für Kombiprodukte automatisch aktiviert ablaufen. Die Enthärtung in der Enthärtungsanlage läuft mit vermindertem Grad ab, weil manuell eine niedrigere Stufe gewählt wurde.

In Fig. 3 ist ein schematisiertes erfindungsgemäßes Ablaufschema für eine Geschirrspülmaschine mit elektronischer Steuerung und Kalksensor im Spülbehälter bei Verwendung eines 3-in-1-Kombiproduktes dargestellt. Als Kalksensor wird z. B. ein optischer Sensor eingesetzt, welcher Kalkablagerungen auf einem optisch abtastbaren Teil erkennt, wobei dieses Teil z. B. im Spülbehälter angeordnet ist, so dass die Kalkablagerungen aus der Spülflotte resultieren. Daraus kann auf den Härtegrad der Spülflotte geschlossen werden. Die Enthärtungsanlage wird ab einem Härtegrad des Rohwassers ab 22° dH auf die Stellung "Auto" zur Aktivierung der Automatikfunktion durch den Benutzer gestellt. Aufgrund der automatischen Erkennung des Härtegrades in der Spülflotte wird der Enthärtungsgrad bei Verwendung des 3-in-1-Kombiproduktes in der Spülflotte erkannt und die Enthärtungsanlage unter 21° dH dadurch automatisch abgeschaltet. Darauffolgend wird mit einem Füllstandssensor im Vorratsbehälter für Klarspülmittel (nicht dargestellt) ermittelt, ob genügend Klarspülmittel vorhanden ist. Mit Hilfe dieser Daten wird bei fehlendem Klarspülmittel die Kombifunktion automatisch aktiviert.. Damit kann der Programmablauf mit dem speziellen optimierten Programmablauf für Kombiprodukte automatisch aktiviert ablaufen. Aufgrund der mittelbaren Messung der Härte der Spülflotte durch den optischen Sensor im Spülbehälter wird automatisch von der Enthärtungsanlage aufgrund der Daten aus dem optischen Sensor nur derjenige Anteil von Kalk dem Rohwasser entzogen, welcher vom 3-in-1-Kombiprodukt nicht abgedeckt ist. Der Grad der Enthärtung durch die Enthärtungsanlage wird somit automatisch in Abhängigkeit von der Rohwasserhärte geregelt.

In Fig. 4 ist ein schematisiertes erfindungsgemäßes Ablaufschema für eine Geschirrspülmaschine mit elektronischer Steuerung und Härtesensor in der Enthärtungsanlage bei Verwendung eines 3-in-1-Kombiproduktes dargestellt. Dabei wird zur Härtemessung z. B. eine Leitwertmessung durchgeführt, wobei dies in der Rohwasserzuleitung vor der Enthärtungsanlage durchgeführt wird. Damit wird der Härtegrad des Rohwassers erfast. Bei der Verwendung eines 3-in-1-Kombiproduktes ist die Enthärtungsanlage auch bei Härtgraden über 22° dH durch den Benutzer vorzugsweise auf Stellung "0" zu stellen (abschalten), wobei auch in Stellung "0" ein automatisches aktivieren der Enthärtungsanlage ausgeführt wird. Darauffolgend wird mit einem Füllstandssensor im Vorratsbehälter für Klarspülmittel (nicht dargestellt) ermittelt, ob genügend Klarspülmittel vorhanden ist. Mit Hilfe dieser Daten wird bei fehlendem Klarspülmittel die Kombifunktion automatisch aktiviert. Damit kann der Programmablauf mit dem speziellen optimierten Programmablauf für Kombiprodukte automatisch aktiviert ablaufen. Mit Hilfe der Daten aus dem Härtesensor wird die Enthärtungsanlage trotz manuellen Abschaltens mit vermindertem Entkalkungsgrad aktiviert, wobei aufgrund der Daten aus dem Härtesensor die Enthärtungsanlage den Härtegrad des Rohwasser soweit herabsetzt, dass die verbleibende Resthärte des Rohwassers vom 3-in-1-Kombiprodukt bewältigt werden kann. Beispielsweise wird das Rohwasser auf einen Härtegrad von 21° dH entkalkt.

Vorzugsweise wird bei allen beschriebenen Ausführungsbeispielen trotz automatischer oder manuell aktivierter Kombifunktion die Salzmangelanzeige für das Regeneriersalz der Enthärtungsanlage aktiviert, so dass ein Mangel an Regeneriersalz dem Benutzer angezeigt wird. Dies ist erforderlich, weil die Enthärtungsanlage - zwar in vermindertem Umfang- benötig wird.

Mit der vorliegenden erfindungsgemäßen Geschirrspülmaschine zur Nutzung eines Kombiproduktes und dem zugehörigen Verfahren muss einerseits auf die Verwendung eines Kombiproduktes bei Rohwasserhärten über 22° dH nicht verzichtet werden und andererseits bleibt der Bedienungskomfort für den Benutzer im Wesentlichen erhalten, weil keine Klarspülerzugabe erforderlich ist und ein Regenerieren der Enthärtungsanlage mit Regeneriersalz nur in sehr großen Zeitabständen erforderlich ist, weil ein erheblicher Anteil der Entkalkung vom Kombiprodukt übernommen wird. Dies gilt insbesondere für Rohwasserhärten mit einem Härtegrad, der nur geringfügig über 21° dH liegt, weil hier der überwiegende Anteil der notwendigen Enthärtung vom Kombiprodukt übernommen wird. Die speziellen, vorhandenen und optimierten Spülprogramme für Kombiprodukte müssen vorteilhafterweise nicht aufwendig angepasst werden.

## Patentansprüche

1. Geschirrspülmaschine (1) zur Verwendung eines 3-in-1-Kombiproduktes mit einer Enthärtungsanlage und mit wenigstens einem optimiertem Spülprogramm als Kombifunktion für ein 3-in-1-Kombiprodukt, wobei mit der Enthärtungsanlage zum Befüllen der Geschirrspülmaschine (1) mit Rohwasser ein Teil des für die vorhandene Rohwasserhärte notwendigen Enthärtungsgrades bei Verwendung der Kombifunktion erbringbar ist, um 3-in-1-Kombiprodukte bei großen Rohwasserhärten einsetzen zu können,
**dadurch gekennzeichnet, dass**
die Kombifunktion zum Auswählen des optimierten Spülprogramms automatisch mit Hilfe eines Füllstandssensors im Vorratsbehälter für Klarspüler aktivierbar ist.

2. Geschirrspülmaschine (1) nach Anspruch 1,
**dadurch gekennzeichnet, dass**
der Teil des von der Enthärtungsanlage erbringbaren Enthärtungsgrads manuell durch den Benutzer vorgebbar ist, in dem z. B. die Enthärtungsanlage auf eine kleinere Stufe vom Benutzer einstellbar ist, als für die vorhandene Rohwasserhärte ohne 3-in-1-Kombiprodukt benötigt wird.

3. Geschirrspülmaschine nach Anspruch 1 oder 2
**dadurch gekennzeichnet, dass**
der Teil des von der Enthärtungsanlage erbringbaren Enthärtungsgrads automatisch mit Hilfe von Daten über die Wasserhärte aus Sensoren durch eine elektronische Steuerung regelbar ist.

4. Geschirrspülmaschine (1) nach Anspruch 3,
**dadurch gekennzeichnet, dass**
die Daten über die Wasserhärte aus einem optischen Sensor in der Spülflotte oder einem Härtesensor in der Rohwasserzuleitung in Fließrichtung vor der Enthärtungsanlage stammen.

5. Verfahren zum Betreiben einer Geschirrspülmaschine (1) mit einer Enthärtungsanlage und zur Verwendung eines 3-in-1-Kombiproduktes sowie zur Anwendung mit wenigstens einem optimierten Spülprogramm für ein 3-in-1-Kombiprodukt, wobei mit der Enthärtungsanlage zum Befüllen der Geschirrspülmaschine (1) mit Rohwasser ein Teil des für die vorhandene Rohwasserhärte notwendige Enthärtungsgrad bei Anwendung des optimierten Spülprogramms erbracht wird, um 3-in-1-Kombiprodukte bei großen Rohwasserhärten einsetzen zu können,
**dadurch gekennzeichnet, dass**
die Kombifunktion zum Auswählen des optimierten Spülprogramms automatisch mit Hilfe eines Füllstandssensors im Vorratsbehälter für Klarspüler aktiviert wird.

6. Verfahren nach Anspruch 5,
**dadurch gekennzeichnet, dass** der Teil des von der Enthärtungsanlage erbrachten Enthärtungsgrads manuell durch den Benutzer vorgegeben wird, in dem z. B. die Enthärtungsanlage auf eine kleinere Stufe vom Benutzer eingestellt wird, als für die vorhandene Rohwasserhärte ohne 3-in-1-Kombiprodukt benötigt wird.

7. Verfahren nach Anspruch 5,
**dadurch gekennzeichnet, dass**
der Teil des von der Enthärtungsanlage erbrachten Enthärtungsgrads automatisch mit Hilfe von Daten über die Wasserhärte aus Sensoren durch eine vorzugsweise elektronische Steuerung geregelt wird.

8. Verfahren nach Anspruch 7,
**dadurch gekennzeichnet, dass**
die Daten über die Wasserhärte aus einem optischen Sensor in der Spülflotte oder einem Härtesensor in der Rohwasserzuleitung in Fließrichtung vor der Enthärtungsanlage stammen.

## Claims

1. Dish washing machine (1) for using a 3-in-1 combined product, having a water softening system and at least one optimised wash program as a combined function for a 3-in-l combined product, wherein the water softening system for filling the dish washing machine (1) with raw water can be used to achieve a portion of the degree of softening needed for the existing raw water hardness when using the combined function, in order to be able to utilise 3-in-1 combined products when the raw water is very hard,
**characterised in that**
the combined function for selecting the optimised wash program can be activated automatically with the help of a level sensor in the reservoir for rinse-aid.

2. Dish washing machine (1) according to claim 1,
**characterised in that**
the portion of the degree of softening that can be provided by the water softening system can be predetermined manually by the user, **in that** for example the water softening system can be set by the user to a lower level than is needed for the existing water hardness without a 3-in-l combined product.

3. Dish washing machine according to claim 1 or 2,
**characterised in that**
the portion of the degree of softening that can be provided by the water softening system can be adjusted automatically by an electronic controller with the help of data on the water hardness from sensors.

4. Dish washing machine (1) according to claim 3,
**characterised in that**
the data on the water hardness originates from an optical sensor in the rinsing liquor or a hardness sensor in the raw water supply line in the flow direction upstream of the water softening system.

5. Method for operating a dish washing machine (1) having a water softening system and for using a 3-in-l combined product and for utilising with at least one optimised wash program for a 3-in-l combined product, wherein the water softening system for filling the dish washing machine (1) with raw water is used to achieve a portion of the degree of softening needed for the existing raw water hardness when utilising the optimised wash program, in order to be able to employ 3-in-1 combined products when the raw water is very hard,
**characterised in that**
the combined function for selecting the optimised wash program is activated automatically with the help of a level sensor in the reservoir for rinse-aid.

6. Method according to claim 5,
**characterised in that** the portion of the degree of softening provided by the water softening system is predetermined manually by the user, **in that** for example the water softening system is set by the user to a lower level than is needed for the existing water hardness without a 3-in-l combined product.

7. Method according to claim 5,
**characterised in that**
the portion of the degree of softening provided by the water softening system is adjusted automatically by a preferably electronic controller with the help of data on the water hardness from sensors.

8. Method according to claim 7,
**characterised in that**
the data on the water hardness originates from an optical sensor in the rinsing liquor or a hardness sensor in the raw water supply line in the flow direction upstream of the water softening system.

## Revendications

1. Lave-vaisselle (1) approprié pour utiliser un produit combiné 3-en-1 avec une unité d'adoucissement et au moins un programme de lavage optimisé sous forme de fonction combinée pour un produit combiné 3-en-1, dans lequel l'unité d'adoucissement permet, pour remplir le lave-vaisselle (1) en eau brute, en utilisant la fonction combinée, de fournir une partie du degré d'adoucissement nécessaire pour la dureté de l'eau brute donnée, afin de pouvoir utiliser les produits combinés 3-en-1 en présence de duretés d'eau brute élevées, **caractérisé en ce que** la fonction combinée peut être activée pour sélectionner le programme de lavage optimisé de manière automatique à l'aide d'un capteur de remplissage situé dans le réservoir à produit de rinçage.

2. Lave-vaisselle (1) selon la revendication 1, **caractérisé en ce que** l'utilisateur peut déterminer manuellement la partie du degré d'adoucissement à fournir par l'unité d'adoucissement en plaçant p.ex. l'unité d'adoucissement sur un niveau moins élevé que celui nécessaire pour la dureté de l'eau brute donnée sans produit combiné 3-en-1.

3. Lave-vaisselle selon la revendication 1 ou 2, **caractérisé en ce que** la partie du degré d'adoucissement à fournir par l'unité d'adoucissement est réglable de manière automatique via une commande électronique, à l'aide de données sur la dureté de l'eau issues de capteurs.

4. Lave-vaisselle (1) selon la revendication 3, **caractérisé en ce que** les données sur la dureté de l'eau sont issues d'un capteur optique situé dans le liquide de lavage ou d'un capteur de dureté situé dans le tuyau d'amenée en eau brute dans le sens d'écoulement avant l'unité d'adoucissement.

5. Procédé d'exploitation d'un lave-vaisselle (1) avec une unité d'adoucissement et approprié pour utiliser un produit combiné 3-en-1 et pour une utilisation avec au moins un programme de lavage optimisé pour un produit combiné 3-en-1, dans lequel, pour remplir le lave-vaisselle (1) en eau brute, en utilisant le programme de lavage optimisé, l'unité d'adoucissement fournit une partie du degré d'adoucissement nécessaire pour la dureté de l'eau brute donnée, afin de pouvoir utiliser les produits combinés 3-en-1 en présence de duretés d'eau brute élevées, **caractérisé en ce que** la fonction combinée est activée pour sélectionner le programme de lavage optimisé de manière automatique à l'aide d'un capteur de remplissage situé dans le réservoir à produit de rinçage.

6. Procédé selon la revendication 5, **caractérisé en ce que** l'utilisateur détermine manuellement la partie du degré d'adoucissement à fournir par l'unité d'adoucissement en plaçant p.ex. l'unité d'adoucissement sur un niveau moins élevé que celui nécessaire pour la dureté de l'eau brute donnée sans produit combiné 3-en-1.

7. Procédé selon la revendication 5, **caractérisé en ce que** la partie du degré d'adoucissement fournie par l'unité d'adoucissement est réglée de manière automatique via une commande de préférence électronique, à l'aide de données sur la dureté de l'eau issues de capteurs.

8. Procédé selon la revendication 7, **caractérisé en ce que** les données sur la dureté de l'eau sont issues d'un capteur optique situé dans le liquide de lavage ou d'un capteur de dureté situé dans le tuyau d'amenée en eau brute dans le sens d'écoulement avant l'unité d'adoucissement.
